# EUROPÄISCHE PATENTSCHRIFT

(11) **EP 0 705 956 B1**
(45) Veröffentlichungstag und Bekanntmachung des Hinweises auf die Patenterteilung: **11.03.1998**
(21) Anmeldenummer: 95113945.0
(22) Anmeldetag: 06.09.1995
(51) Int. Cl.: E06B 3/984, E06B 7/23, E05C 9/22

(54) **Fenster, Tür oder dergleichen**
Window, door or the like
Fenêtre, porte ou similaire

(30) Priorität: 04.10.1994 DE 9415931 U; 04.10.1994 DE 4435506
(43) Veröffentlichungstag der Anmeldung: 10.04.1996
(73) Patentinhaber: SCHÜCO International KG, 33609 Bielefeld (DE)
(72) Erfinder: Olschewsky, Wolfgang, D- 32139 Spenge (DE); Wassong, Anton, D- 50189 Elsdorf (DE)
(74) Vertreter: Stracke, Alexander, Dipl.-Ing.

(56) Entgegenhaltungen:
- DE-A- 2 316 871
- DE-A- 2 753 289
- FR-A- 2 130 726
- NL-A- 9 100 933

## Beschreibung

Die vorliegende Erfindung betrifft ein Fenster, eine Tür oder dergleichen mit einem Blendrahmen, einem daran mittels eines Beschlages schwenk- und/oder kippbar angelenkten Flügelrahmen, bei dem die Holme beider Rahmen aus vollprofilierten, an beiden Enden auf Gehrung geschnittenen Rahmenprofilen bestehen und die Eckverbindungen von zwei winkelig zueinander stehenden Rahmenprofilen durch ineinandergreifende Zinken gebildet sind, und wobei der Flügel und der Blendrahmen mit von den Außen- und Innenflächen zur Mitte sich erstreckenden Anschlägen versehen sind.

Bei den in Frage kommenden Fenstern, Türen oder dergleichen bestehen die vollprofilierten Rahmenprofile üblicherweise aus Holz. An dem Flügelrahmen ist an der dem Blendrahmen zugewandten Seite eine Beschlagaufnahmeschiene angesetzt, in der eine Riegelstange des als Riegelstangenbeschlages ausgebildeten Beschlages verschiebbar geführt ist.

Die als Massivprofile ausgebildeten Rahmenprofile werden durch eine entsprechende Bearbeitung gefertigt. Beim Hersteller werden die Profile als sogenannte Holzkantel in beliebigen Mengen bevorratet. Zur Herstellung der Rahmen werden sie auf Gehrung geschnitten. Die Länge der Rahmenprofile erfolgt größenabhängig unter Berücksichtigung der ineinandergreifenden Zinken von zwei im Winkel zueinanderstehenden Rahmenprofilen.

Ein in Rede stehendes Fenster bzw. eine Tür ist aus dem DE 71 11 605 U1 bekannt. In der üblichen Weise erstrecken sich die Zinken über die gesamte Tiefe der Gehrungsfläche, das heißt von der Innenseite bis zur Außenseite. Bei einer solchen Gehrungsverbindung ist eine äußerst genaue Herstellung der keilförmigen Zinken notwendig, damit der Übergang der in einer Ebene liegenden Flächen absatzfrei ist. Dies ist in der Praxis jedoch nicht zu erreichen, so daß nach der Herstellung der Rahmen eine Nacharbeit notwendig wird. Um dieses zu vermeiden, wird durch das DE 71 11 605 U1 vorgeschlagen, eine Nut entlang der Gehrungsfuge zu fräsen, um den gegebenenfalls vorhandenen Versatz zu vertuschen.

Ferner ist bei der vorbekannten Gehrungsverbindung nachteilig, daß im Sichtbereich des Rahmens die einzelnen Zinken sehr nahe an die Oberfläche heranreichen, so daß aufgrund der verhältnismäßig dünnen Zinken Ausfransungen und Beschädigungen entstehen, die im direkten Gehrungsbereich sichtbar werden, so daß der Eindruck einer unsauberen und unsoliden Verarbeitung entsteht. Durch das Einfräsen einer Nut im Verlauf der Gehrungsflächen kann das Ausbrechen der der Oberflächen zugeordneten Zinken nicht vermieden werden. Darüberhinaus ist noch nachteilig, daß an den Innenecken an den Zinken wechselseitig jeweils ein Hohlraum in halber Höhe der Zinken verbleibt. Im Bereich des Falzraumes ist dieser einfach auszufüllen, nicht jedoch in den Sichtbereichen der Rahmen, wie beispielsweise an den Innenseiten der Glas- oder der Flügelanschläge. Der aus den Zinken gebildete Bereich wirkt deshalb unsauber und störend. Außerdem ist ein zusätzlicher Aufwand notwendig, um die verbleibenden Öffnungen sauber zu verfüllen.

Aufgrund des Versatzes der Zinken eines Rahmenprofils gegenüber den Zinken des anderen Rahmenprofils einer Gehrungsverbindung sind zwei dafür ausgelegte Fräswerkzeuge notwendig. Sofem die Tiefe des Flügelrahmens mit der Tiefe des Blendrahmens nicht übereinstimmt, sind sogar vier Werkzeuge notwendig. Es sind deshalb zwei oder vier Maschinen notwendig oder die Maschine muß umgerüstet werden.

Ferner wird zur Entwässerung in den unteren horizontalen Holm des Blendrahmens eine Regenschutzschiene eingesetzt. Da der Anschlag in den Rahmenfalz hineinversetzt ist, wirkt sie sinngemäß wie eine Vorkammer. Zur Abdichtung ist es üblich, in dem oberen horizontalen Holm sowie in den beiden vertikalen Holmen Anschlagdichtungen einzusetzen. Die Regenschutzschiene erfordert einen zusätzlichen Aufwand und wirkt außerdem wie die sichtbaren Flächen der Gehrungsverbindung störend, da sie aus einer Aluminiumlegierung besteht. Bei Fenstern aus einem Kunststoff oder aus Aluminium ist es bereits bekannt, diese Vorkammern durch eine in das Rahmenprofil des Blendrahmens eingesetzte Mitteldichtung zu bilden. Bei aus Holz bestehenden Fenstern hat man bislang auf diese Mitteldichtung verzichtet, da es aufgrund der Relativbewegung zwischen dem Rahmenprofil und der Mitteldichtung zu einer Beschädigung der Dichtung kommt. Dies ist darauf zurückzuführen, daß die Rauhigkeit der Rahmenprofile aus Holz wesentlich größer ist als bei Aluminium oder Kunststoffenster.

Der vorliegenden Erfindung liegt die Aufgabe zugrunde, ein Fenster, eine Tür oder dergleichen der eingangs näher beschriebenen Art so zu gestalten, daß zumindest die Rahmenprofile eines Rahmens mit dem gleichen Werkzeug so exakt hergestellt werden können, daß der Übergang von einem Rahmenprofil zum anderen Rahmenprofil absatzfrei ist. Ferner sollen die Zinken einer Eckverbindung von zwei Rahmenprofilen unsichtbar sein, so daß das Verfüllen von Lüftungen entfällt, wobei eine umlaufend gleiche Ansicht gegeben ist, indem unter anderem auf die Regenschutzschiene zur Entwässerung verzichtet wird.

Die gestellte Aufgabe wird gelöst, indem sich die Zinken der Rahmenprofile des Flügel- und des Blendrahmens ausschließlich über den zwischen den Anschlägen liegenden mittleren Kernbereich erstrecken, daß die Abstände der Kernbereiche von den Innen- und Außenflächen der Rahmenprofile gleich sind, daß die Anzahl der Zinken einer Seite jeden Rahmenholmes eine ungerade Zahl ist, so daß jede Eckverbindung stets durch eine gerade Anzahl von ineinandergreifenden Zinken gebildet ist, und daß die Zinken gegenüber den den Anschlägen zugeordneten glattflächigen Gehrungsflächen vorstehen.

Da sich nunmehr die Zinken ausschließlich über den mittleren Bereich erstrecken, liegen im zusammengefügten Zustand die den Anschlägen zugeordneten Gehrungsflächen aneinander, so daß umlaufend eine flächige Anlage gebildet ist. Dadurch werden die Zinken von allen Seiten unsichtbar. Da die Abstände der Kernbereiche von den Innen- und Außenflächen gleich sind, können die Zinken aller Rahmenprofile mit dem gleichen Werkzeug hergestellt werden, da beim Fräsen der Zinken einer Seite das Rahmenprofil auf einer zu den herzustellenden Zinken parallelen Fläche aufliegt und beim Fräsen der Zinken der anderen Seite das Rahmenprofil um 180 Grad um seine Längsachse gedreht wird, so daß es auf der anderen Fläche aufliegt. Dadurch stehen die Zinken eines Rahmenprofils im Versatz zu den Zinken des anderen Rahmenprofils, die zusammen die Eckverbindung bilden. Dies setzt jedoch auch noch voraus, daß die Anzahl der eine Eckverbindung bildenden Zinken eine gerade Zahl ergibt, oder daß in der Umkehrung die an jedem Ende eines Rahmenprofils gefrästen Zinken eine ungerade Zahl ist. Die Verbindung der Zinken der beiden Rahmenprofile erfolgt in der üblichen Weise, beispielsweise durch Leimung. Zusätzlich können noch mechanische Verbindungsmittel, beispielsweise Stifte oder dergleichen, verwendet werden.

Besonders vorteilhaft ist, wenn die Tiefen des Flügelrahmens mit der des Blendrahmens übereinstimmen und daß die Abstände der Kernbereiche zu den Innen- und Außenflächen des Flügel- und des Blendrahmens gleich sind. Dadurch können die Rahmenprofile des Flügel- und des Blendrahmens in wirtschaftlicher Weise mit dem gleichen Werkzeugsatz bearbeitet werden.

Bei einem Fenster, einer Tür oder dergleichen, bei dem an dem Flügelrahmen an der dem Blendrahmen zugewandten Seite eine Beschlagaufnahmeschiene angesetzt ist, in der eine Riegelstange des Riegelstangenbeschlages verschiebbar geführt ist, ist in weiterer Ausgestaltung vorgesehen, daß zumindest an der in das untere waagerechte Rahmenprofil des Flügelrahmens eingesetzte Beschlagaufnahmeschiene ein in die Kammer zwischen den Rahmenprofilen ragender Ausleger angeformt ist, gegen den sich wenigstens in der Schließstellung des Flügelrahmens eine in das Rahmenprofil des Blendrahmens eingesetzte, elastische Mitteldichtung abstützt.

Die bei Kunststoff- oder Alumniumfenstem bereits verwendete Mitteldichtung kann nunmehr auch bei Holzfenstem eingesetzt werden, da sich der freie Rand der Mitteldichtung nunmehr an dem Ausleger der Beschlagaufnahmeschiene abstützt. Die Rauhigkeit dieser Beschlagaufnahmeschiene bzw. des Auslegers ist wesentlich geringer als die bearbeiteten Holzflächen, so daß auch die Mitteldichtung eine ausreichende Lebensdauer hat. Durch die Mitteldichtung wird die zwischen den unteren horizontalen Rahmenprofilen des Blend- und des Flügelrahmens befindliche Kammer geteilt, so daß an der äußeren, der Glashalteleiste abgewandten Seite die Vorkammer zur Entwässerung gebildet wird. Dabei ist noch bevorzugt vorgesehen, daß der Ausleger ein Winkelsteg ist. Dadurch kann sich der freie Rand der Mitteldichtung an einem Schenkel abstützen, der in der Ebene des Fensters liegt bzw. in einer Ebene steht, die parallel zur Glasscheibe verläuft. Dabei ist es dann besonders vorteilhaft, wenn der freie Rand des Winkelsteges die untere horizontale Fläche des Rahmenprofils kontaktiert. Dadurch erfolgt eine Abstützung des Winkelsteges. Damit der Querschnitt der Vorkammer nicht allzu groß wird, ist vorgesehen, daß der Ausleger an der äußeren, dem Glasanschlag des Rahmenprofils zugewandten Seite der Beschlagaufnahmeschiene angesetzt ist.

Weiterhin ist noch vorgesehen, daß die Beschlagaufnahmeschiene eine hinterschnittene U-förmige Nut aufweist, und daß der die parallelen Schenkel verbindende Mittelschenkel an der dem Ausleger abgewandten Seite einen in eine Nut des Rahmenprofils eingreifenden Zentrieransatz aufweist. Dieser Zentrieransatz ist zweckmäßigerweise an der dem Ausleger zugewandten Seite trapezförmig ausgebildet. Die beiden äußeren Flanken stehen in einer den Kopf einer Senkkopfschraube entsprechenden Schrägstellung. Da üblicherweise die Beschlagaufnahmeschiene durch Senkkopfschrauben an den Holmen des Flügelrahmens festgesetzt wird, entfällt durch diese trapezförmige Gestaltung das Aussenken der Schraubenlöcher.

Anhand der beiliegenden Zeichnungen wird die Erfindung noch näher erläutert. Es zeigen:
- Figur 1: die Rahmenprofile eines erfindungsgemäßen Fensters im Querschnitt,
- Figur 2: eine aus zwei Rahmenprofilen gebildete Eckverbindung in einer Frontansicht,
- Figur 3: eine der Figur 2 entsprechende Draufsicht in Richtung des Pfeiles III in der Figur 2 gesehen,
- Figur 4: eine der Figur 3 entsprechende vergrößerte Darstellung, zusätzlich den Querschnitt des Flügelrahmenprofils zeigend,
- Figur 5: ein auf Gehrung geschnittenes Rahmenprofil in einer Frontansicht,
- Figur 6: eine der Figur 5 entsprechende Draufsicht und
- Figur 7: die Beschlagaufnahmeschiene des erfindungsgemäßen Fensters bzw. der Tür in einer Stirnansicht.

In der Figur 1 ist der Querschnitt des Rahmenprofils 1 des Blendrahmens und der Querschnitt des Rahmenprofils 2 des Flügelrahmens als Ganzes dargestellt. An der dem Rahmenprofil 1 des Blendrahmens zugewandten Außenseite ist das Rahmenprofil 2 mit einer Nut versehen, in die eine Beschlagaufnahmeschiene 3 fest eingesetzt ist. Die Abdichtung des Rahmenprofils 2 des Flügelrahmens zum Rahmenprofil 1 des Blendrahmens erfolgt in bekannter Weise durch zwei Anschlagdichtungen 4. Alternativ kann die Abdichtung auch nach dem Vorkammerprinzip durch eine in das Rahmenprofil 1 des Blendrahmens eingesetzte Mitteldichtung 5 erfolgen, die an der dem Rahmenprofil 2 des Flügelrahmens zugewandten Seite darin eingesetzt ist. Das freie Ende der Mitteldichtung 5 stützt sich bei geschlossenem Flügelrahmen an einem Winkelsteg 22 der Beschlagaufnahmeschiene 3 ab. Das Rahmenprofil 2 des Flügelrahmens ist an der dem Rahmenprofil 1 des Blendrahmens zugewandten, inneren Seite mit einem Flügelanschlag 6 und an der dem Rahmenprofil 1 abgewandten Seite außenseitig mit einem Glasanschlag 7 versehen. In den Glasfalz des Rahmenprofils 2 des Flügelrahmens ist eine Glasscheibe 8 eingesetzt, die mittels einer Glashalteleiste 9 gesichert ist. Die Abdichtung der Glasscheibe erfolgt innen- und außenseitig durch zwei umlaufende Profildichtungen 10, 11. Auch das Rahmenprofil 1 des Blendrahmens ist mit einem Innenanschlag 12 und einem Außenanschlag 13 versehen. Zwischen dem Flügelanschlag 6 und dem Glasanschlag 7 des Rahmenprofils 2 des Flügelrahmens liegt der mittlere Kernbereich 14. Zwischen dem Innenanschlag 12 und dem Außenanschlag 13 des Rahmensprofils 1 des Blendrahmens liegt der Kernbereich 15. Die Begrenzungen sind durch die strichpunktierten Linien angedeutet. Aus der Figur 1 ergibt sich, daß die Tiefen der Anschläge 6, 7, 12, 13 und die Tiefen der Kembereiche 14, 15 übereinstimmen. Demzufolge stimmt auch die Tiefe des Rahmenprofils 1 des Blendrahmens mit der Tiefe des Rahmenprofils 2 des Flügelrahmens überein.

In den Figuren 2 und 3 ist die Eckverbindung von zwei im rechten Winkel zueinanderstehenden Rahmenprofilen 2 des Flügelrahmens dargestellt. Daraus ergibt sich, daß die auf Gehrung geschnittenen Enden der beiden Rahmenprofile 2 im Kernbereich 14 mit gegenüber den äußeren Gehrungsflächen vorstehenden keilförmigen Zinken 16 versehen sind, die ineinandergreifen. Jedes Rahmenprofil 2 ist im dargestellten Ausführungsbeispiel mit fünf Zinken 16 versehen. In der Figur 2 ist dieser Bereich durch das Bezugszeichen 16a gekennzeichnet. Die Figur 3 zeigt femer in Verbindung mit der Figur 2 deutlich, daß die Sichtflächen des Flügelrahmens frei von Zinken 16 sind und somit flächig aneinanderliegen. Ferner zeigt die Figur 3, daß die innere und äußere Sichtfläche im Bereich der Stoßfuge mit jeweils einer Schattennut 17 versehen ist.

Die Figur 4 ist eine vergrößerte Darstellung der Figur 3, um die maßlichen Zusammenhänge zu verdeutlichen. Die dem Glasanschlag zugeordnete Innenfläche ist durch das Bezugszeichen 18, die dem Flügelanschlag 6 zugeordnete Außenfläche durch das Bezugszeichen 19 gekennzeichnet. Die Figur zeigt deutlich, daß die Tiefe bzw. Breite des zinkenfreien Gehrungsschnittes gleich ist, wie durch A gekennzeichnet, das heißt, der Abstand des die Zinken 16 aufweisenden Kernbereiches von der Innen- bzw. Außenfläche 18, 19 ist gleich. Ferner zeigt die Figur, daß die Anzahl der durch die Zinken 16 gebildeten Eckverbindung stets eine gerade Zahl ergeben muß. Daraus ergibt sich wiederum, daß die Anzahl der Zinken 16 eines Rahmenprofils 2 stets eine ungerade Zahl sein muß. Durch a. ist gekennzeichnet, daß die auf die Gehrungsflächen bezogenen Mittelabstände der Zinken 16 gleich sind.

Aus den Figuren 5 und 6 ist erkennbar, daß zunächst jedes Rahmenprofil 1 bzw. 2 unter Berücksichtigung der gegenüber den Gehrungsflächen 20, 21 vorstehenden Zinken 16 ein entsprechender Abschnitt durch einen Gehrungsschnitt 16 abgelängt wird. Die gegenüber den Zinken 16 rückversetzten Gehrungsflächen 20, 21 werden gebildet, indem das Rahmenprofil 1 bzw. 2 zunächst auf der Außenfläche 19 an einem Werkzeugsatz vorbeigeführt wird. Dadurch werden die in der Darstellung linken Zinken 16 gefräst. Anschließend wird das Rahmenprofil 1 bzw. 2 um die Längsachse um 180 Grad gedreht, so daß es auf der Innenfläche 18 aufliegend an einem Werkzeugsatz vorbeigeführt wird, wodurch die in der Darstellung rechten Zinken 16 gefräst werden. Dadurch wird der für den ansatzfreien Übergang notwendige Versatz der Zinken 16 erreicht. Die Schattenfugen 17 haben demzufolge mehr einen dekorativen Charakter. Die Herstellung der Zinken 16 wurde anhand des Rahmenprofils 2 des Flügelrahmens beschrieben. Da jedoch die Breite bzw. Tiefe der Rahmenprofile 1 des Blendrahmens mit der des Rahmenprofils 2 des Flügelrahmens übereinstimmt, lassen sich auch die Rahmenprofile 1 des Blendrahmens mit dem gleichen Werkzeugsatz bearbeiten. Gleiches gilt auch für die nicht dargestellten Sprossenprofilstäbe.

Das in der Figur 1 dargestellte Rahmenprofil 1 des Blendrahmens und das Rahmenprofil 2 des Flügelrahmens ist aus Holz gefertigt. Die beiden Rahmenprofile 1, 2 stehen so zueinander, daß dazwischen eine Kammer 23 gebildet wird. In den mittleren Kern 14 des Rahmenprofils 2 des Flügelrahmens ist an der dem Blendrahmen zugewandten Seite eine durchgehende Nut vorgesehen, in die die in der Figur 7 genauer dargestellte Beschlagaufnahmeschiene 3 schließend eingesetzt ist. Die Beschlagaufnahmeschiene 3 besteht entweder aus einem extrudiertem Kunststoffprofil oder aus einem gepreßten Aluminiumprofil. Die Beschlagaufnahmeschiene 3 weist eine U-förmige Nut 24 auf, die hinterschnitten ist. Die Hinterschneidung ist im dargestellten Ausführungsbeispiel durch zwei Profilstege 25, 26 gebildet, die in die Nut hineinragen und in den Endbereichen der beiden parallelen Schenkel angesetzt sind. Der die beiden parallelen Schenkel verbindende Mittelschenkel ist mit einer Lochreihe versehen, damit die Beschlagaufnahmeschiene 3 mittels Senkkopfschrauben 27 am Rahmenprofil 2 des Flügelrahmens befestigt werden kann. An der äußeren, dem Flügelanschlag 6 abgewandten Seite ist die Beschlagaufnahmeschiene 3 mit einem Ausleger in Form des Winkelsteges 22 versehen. Das freie Ende des Winkelsteges 22 stützt sich an dem mittleren Kern 14 des Rahmenprofils 2 des Flügelrahmens ab.

In dem Rahmenprofil 1 des Blendrahmens ist an der dem Rahmenprofil 2 zugewandten Seite eine durchgehende Nut eingearbeitet, in die der Fuß 28 der elastischen, als Profildichtung ausgebildeten Mitteldichtung 5 eingesetzt ist. Das freie Ende der Mitteldichtung 5 stützt sich am Winkelsteg 22 ab und zwar an dem Schenkel, der parallel und im Abstand zu den beiden, die U-förmige Nut 24 begrenzenden Schenkel steht. Durch die Mitteldichtung 5 wird eine äußere Vorkammer 23a gebildet, die zur Entwässerung von eingedrungenem Regenwasser benutzt wird. Die Mitteldichtung 5 kann nicht nur in der zwischen den unteren horizontalen Rahmenprofilen 1 und 2 gebildeten Kammer 23 vorgesehen werden, sondern auch umlaufend. Die zusätzliche Dichtung wird durch die Anschlagdichtungen 4 erreicht, die zwischen den zugewandten Flächen des Flügel- und des Blendrahmens festgesetzt sind. Im dargestellten Ausführungsbeispiel ist die Beschlagaufnahmeschiene 3 mit dem Ausleger eine einstückige Profilschiene. Da sie aus Aluminium oder aus einem Kunststoff besteht, ist die Rauhigkeit äußerst gering, so daß die Mitteldichtung 5 durch die Reibung nicht beschädigt wird.

Die Figur 7 zeigt die Beschlagaufnahmeschiene 3 als Einzelheit. Aus dieser Figur geht hervor, daß der die beiden parallelen Schenkel 29, 30 verbindende Mittelschenkel 31 an der dem Winkelsteg 22 abgewandten Seite einen Zentrieransatz 32 aufweist. Dieser Zentrieransatz 32 greift in eine Nut des Rahmenprofils 2 des Flügelrahmens ein. An der dem Winkelsteg 22 zugewandten Seite ist dieser Zentrieransatz 32 trapezförmig ausgebildet, wobei die beiden Flanken unter einem solchen Schrägungswinkel stehen, daß der Kopf der Senkkopfschrauben 27 daran anliegt. Es entfällt dadurch das Aussenken der Schraubenlöcher im Mittelschenkel 31 bzw. im Zentrieransatz 32.

## Patentansprüche

1. Fenster, Tür oder dergleichen mit einem Blendrahmen, einem daran mittels eines Beschlages schwenk- und/oder kippbar angelegten Flügelrahmen, bei dem die Holme beider Rahmen aus vollprofilierten, an beiden Enden auf Gehrung geschnittenen Rahmenprofilen (1,2) bestehen und die Eckverbindungen von zwei winkelig zueinanderstehenden Rahmenprofilen durch ineinandergreifende Zinken gebildet sind, und wobei der Flügelrahmen und der Blendrahmen mit von den Außen- und Innenflächen zur Mitte sich erstreckenden Anschlägen (6,7;12,13) versehen sind, **dadurch gekennzeichnet, daß** die Zinken (16) der Rahmenprofile (1, 2) des Flügel- und des Blendrahmens sich ausschließlich über den zwischen den Anschlägen (6,7) liegenden mittleren Kernbereich (14) erstrecken, daß die Abstände der Kernbereiche (14) von den Innen- und Außenflächen (18, 19) der Rahmenprofile (1, 2) gleich sind, daß die Anzahl der Zinken (16) einer Seite jedes Rahmenholmes (1, 2) eine ungerade Zahl ist, so daß jede Eckverbindung stets durch eine gerade Anzahl von ineinandergreifenden Zinken gebildet ist, und daß die Zinken (16) gegenüber den den Anschlägen (6, 7) zugeordneten, glattflächigen Gehrungsflächen (20, 21) vorstehen.

2. Fenster, Tür oder dergleichen nach Anspruch 1, **dadurch gekennzeichnet, daß** die Tiefe des Flügelrahmens mit der des Blendrahmens übereinstimmt und daß die Abstände der Kernbereiche zu den Innen- und Außenflächen (18, 19) der Rahmenprofile (1, 2) des Blend- und des Flügelrahmens gleich sind.

3. Fenster, Tür oder dergleichen nach Anspruch 1 oder 2, **dadurch gekennzeichnet, daß** die aus zwei Rahmenprofilen (1 bzw. 2) gebildete Eckverbindung an der sichtbaren Innen- und Außenfläche (18, 19) mit einer die Stoßfuge übergreifenden Schattennut (17) versehen ist.

4. Fenster, Tür oder dergleichen nach Anspruch 1, bei dem an dem Flügelrahmen an der dem Blendrahmen zugewandten Seite eine Beschlagaufnahmeschiene angesetzt ist, in der eine Riegelstange des Riegelstangenbeschlages verschiebbar geführt ist, **dadurch gekennzeichnet, daß** zumindest an der in das untere waagerechte Rahmenprofil (2) des Flügelrahmens eingesetzte Beschlagaufnahmeschiene (3) ein in die Kammer (23) zwischen den Rahmenprofilen (1, 2) ragender Ausleger angeformt ist, gegen den sich wenigstens in der Schließstellung des Flügelrahmens eine in das Rahmenprofil (1) des Blendrahmens eingesetzte, elastische Mitteldichtung (5) abstützt.

5. Fenster, Tür oder dergleichen nach Anspruch 4, **dadurch gekennzeichnet, daß** der Ausleger ein Winkelsteg (22) ist.

6. Fenster, Tür oder dergleichen nach Anspruch 5, **dadurch gekennzeichnet, daß** der freie Rand des Winkelsteges (22) die zugewandte Fläche des Rahmenprofils (2) des Flügelrahmens kontaktiert.

7. Fenster, Tür oder dergleichen nach Anspruch 4, **dadurch gekennzeichnet, daß** der Ausleger an der äußeren, dem Glasanschlag (7) des Rahmenprofils (2) des Flügelrahmens zugewandten Seite der Beschlagaufnahmeschiene (3) angesetzt ist.

8. Fenster, Tür oder dergleichen nach Anspruch 4, **dadurch gekennzeichnet, daß** die Beschlagaufnahmeschiene (3) eine hinterschnittene, U-förmige Nut (24) aufweist, und daß der die parallelen Schenkel (29, 30) verbindende Mittelschenkel (31) an der dem Ausleger abgewandten Seite einen in eine Nut des Rahmenprofils (2) des Flügelrahmens eingreifenden Zentrieransatz (32) aufweist.

9. Fenster, Tür oder dergleichen nach Anspruch 8, **dadurch gekennzeichnet, daß** der Zentrieransatz (32) an der dem Ausleger zugewandten Seite trapezförmig ausgebildet ist.

10. Fenster, Tür oder dergleichen nach einem oder mehreren der vorhergehenden Ansprüche 4 bis 9, **dadurch gekennzeichnet, daß** an den einander zugewandten Flächen der die Nut der Beschlagaufnahmeschiene (3) begrenzenden Schenkel (29, 30) in den Endbereichen zur Bildung einer Hinterschneidung Profilstege (25, 26) angesetzt sind.

11. Fenster, Tür oder dergleichen nach einem oder mehreren der vorhergehenden Ansprüche 4 bis 10, **dadurch gekennzeichnet, daß** die Beschlagaufnahmeschiene (3) und der Ausleger eine einstückige Profilschiene bilden, die ein extrudiertes Kunststoff- oder ein stranggepreßtes Aluminiumprofil ist.

## Claims

1. A window, door or the like having a fixed frame, a movable leaf frame which is pivotably and/or tiltably mounted thereto by means of a fitting, in which the frame members of both frames comprise fully profiled frame profile members (1, 2) which are mitre-cut at both ends and the corner connections of two frame profile members which are in angular relationship with each other are formed by interengaging teeth, and wherein the movable leaf frame and the fixed frame are provided with abutments (6, 7; 12, 13) extending from the outside and inside surfaces to the centre, characterised in that the teeth (16) of the frame profile members (1, 2) of the movable leaf frame and the fixed frame extend exclusively over the central core region (14) disposed between the abutments (6, 7), that the spacings of the core regions (14) from the inside and outside surfaces (18, 19) of the frame profile members (1, 2) are the same, that the number of teeth (16) of one side of each frame profile member (1, 2) is an odd number so that each corner connection is always formed by an even number of interengaging teeth, and that the teeth project with respect to the smooth-surfaced mitre surfaces (20, 21) which are associated with the abutments (6, 7).

2. A window, door or the like according to claim 1 characterised in that the depth of the movable leaf frame is the same as that of the fixed frame and that the spacings of the core regions relative to the inside and outside surfaces (18, 19) of the frame profile members (1, 2) of the fixed frame and the movable leaf frame are the same.

3. A window, door or the like according to claim 1 or claim 2 characterised in that the corner connection formed from two frame profile members (1 and 2 respectively) is provided at the visible inside and outside surface (18, 19) with a shadow groove (17) extending over the butt joint.

4. A window, door or the like according to claim 1 in which fitted to the movable leaf frame at the side towards the fixed frame is a fitting-receiving rail in which a locking bar of the locking bar fitting is displaceably guided, characterised in that formed at least on the fitting-receiving rail (3) which is inserted into the lower horizontal frame profile member (2) of the movable leaf frame is an arm portion which projects into the chamber (23) between the frame profile members (1, 2) and against which an elastic central seal (5) bears at least in the closed position of the movable leaf frame, the central seal (5) being fitted into the frame profile member (1) of the fixed frame.

5. A window, door or the like according to claim 4 characterised in that the arm portion is an angular flange portion (22).

6. A window, door or the like according to claim 5 characterised in that the free edge of the angular flange portion (22) contacts the facing surface of the frame profile member (2) of the movable leaf frame.

7. A window, door or the like according to claim 4 characterised in that the arm portion is fitted to the outer side of the fitting-receiving rail (3), said side being towards the glass abutment (7) of the frame profile member (2) of the movable leaf frame.

8. A window, door or the like according to claim 4 characterised in that the fitting-receiving rail (3) has a U-shaped groove (24) of undercut configuration and that the central limb (31) connecting the parallel limbs (29, 30) is provided at the side remote from the arm portion with a centering projection (32) which engages into a groove in the frame profile member (2) of the movable leaf frame.

9. A window, door or the like according to claim 8 characterised in that the centering projection (32) is of a trapezoidal configuration at the side towards the arm portion.

10. A window, door or the like according to one or more of preceding claims 4 to 9 characterised in that shaped flange portions (25, 26) are provided at the mutually facing surfaces of the limbs (29, 30) defining the groove of the fitting-receiving rail (3) in the end regions thereof to form an undercut configuration.

11. A window, door or the like according to one or more of preceding claims 4 to 10 characterised in that the fitting-receiving rail (3) and the arm portion form an integral shaped rail which is an extruded plastic profile member or an extruded aluminium profile member.

## Revendications

1. Fenêtre, porte ou similaire comportant un châssis dormant, un châssis ouvrant fixé sur le premier au moyen d'une ferrure, de manière à pouvoir pivoter et/ou basculer, dans laquelle les traverses des deux châssis sont constituées de profilés de châssis (1, 2) massifs, coupés en onglet aux deux extrémités et les raccords d'angle de deux profilés de châssis, disposés en angle l'un par rapport à l'autre, sont formés par des queues-d'aronde s'engageant les unes dans les autres, et le châssis dormant ainsi que le châssis ouvrant étant pourvus de battées (6, 7 ; 12, 13) s'étendant depuis les surfaces extérieures et les surfaces intérieures vers le milieu, caractérisée en ce que les queues-d'aronde (16) des profilés de châssis (1, 2) du châssis ouvrant et du châssis dormant s'étendent exclusivement sur la zone de coeur (14) centrale, située entre les battées (6, 7), en ce que les distances des zones de coeur (14) par rapport aux surfaces intérieure et extérieure (18, 19) des profilés de châssis (1, 2) sont égales, en ce que le nombre des queues-d'aronde (16) d'un côté de chaque traverse de châssis (1, 2) est un nombre impair, de sorte que chaque raccord d'angle est toujours formé par un nombre pair de queues-d'aronde s'engageant les unes dans les autres, et en ce que les queues-d'aronde (16) dépassent des surfaces d'onglet (20, 21) lisses, associées aux battées (6, 7).

2. Fenêtre, porte ou similaire selon la revendication 1, caractérisée en ce que la profondeur du châssis ouvrant coïncide avec celle du châssis dormant et en ce que les distances des zones de coeur par rapport aux surfaces intérieure et extérieure (18, 19) des profilés de châssis (1, 2) du châssis dormant et du châssis ouvrant sont égales.

3. Fenêtre, porte ou similaire selon la revendication 1 ou 2, caractérisée en ce que le raccord d'angle formé par deux profilés de châssis (1 ou 2) est pourvu, sur la surface intérieure et extérieure (18, 19) visible d'une rainure, d'une rainure (17), passant sur le joint de bout.

4. Fenêtre, porte ou similaire selon la revendication 1, dans laquelle, sur le côté tourné vers le châssis ouvrant ou le châssis dormant, est monté un rail de logement de ferrure, dans lequel est guidée coulissante une barre de verrouillage de la ferrure de barre de verrouillage, caractérisée en ce qu'au moins sur le rail de logement de ferrure (3), inséré dans le profilé (2) inférieur, horizontal, du châssis ouvrant, est formé un bras pénétrant dans la chambre (23) entre les profilés de châssis (1, 2), bras contre lequel prend appui au moins dans la position de fermeture du châssis ouvrant, une étanchéité centrale (5) élastique, insérée dans le profilé (1) du châssis dormant.

5. Fenêtre, porte ou similaire selon la revendication 4, caractérisée en ce que le bras est une équerre (22).

6. Fenêtre, porte ou similaire selon la revendication 5, caractérisée en ce que le bord libre de l'équerre (22) est en contact avec la face tournée vers celui-ci du profilé (2) du châssis ouvrant.

7. Fenêtre, porte ou similaire selon la revendication 4, caractérisée en ce que le bras est placé sur le côté du rail de logement de ferrure (3), extérieur, tourné vers la battée de verre (7) du profilé (2) du châssis ouvrant.

8. Fenêtre, porte ou similaire selon la revendication 4, caractérisée en ce que le rail de logement de ferrure (3) présente une rainure (24) en U, détalonnée, et en ce que la branche centrale (31), reliant les branches (29, 30) parallèles, présente, sur le côté tourné à l'opposé du bras, un appendice de centrage (32), s'engageant dans une rainure du profilé (2) du châssis ouvrant.

9. Fenêtre, porte ou similaire selon la revendication 8, caractérisée en ce que l'appendice de centrage (32) est en forme de trapèze sur le côté tourné vers le bras.

10. Fenêtre, porte ou similaire selon une ou plusieurs des revendications 4 à 9 précédentes, caractérisée en ce que sur les surfaces tournées l'une vers l'autre des branches (29, 30), délimitant la rainure du rail de logement de ferrure (3), sont placées, dans les zones d'extrémité, des âmes profilées (25, 26), destinées à former un détalonnage.

11. Fenêtre, porte ou similaire selon une ou plusieurs des revendications 4 à 10 précédentes, caractérisée en ce que le rail de logement de ferrure (3) et le bras forment un rail profilé d'une seule pièce, qui est un profilé en matière synthétique extrudé ou un profilé d'aluminium extrudé.
